# EUROPÄISCHE PATENTSCHRIFT

(11) **EP 1 814 200 B1**
(45) Veröffentlichungstag und Bekanntmachung des Hinweises auf die Patenterteilung: **04.10.2017**
(21) Anmeldenummer: 06001937.9
(22) Anmeldetag: 31.01.2006
(51) Int. Cl.: H01R 13/52, H01R 43/24, H01R 12/59, H01R 13/58

(54) **Steckverbinder für Flachleiter**
Connector for flat cable
Connecteur pour câble plat

(43) Veröffentlichungstag der Anmeldung: 01.08.2007
(73) Patentinhaber: Delphi Technologies, Inc., Troy, MI 48007 (US)
(72) Erfinder: Bramesfeld, Wulf, 42489 Wülfrath (DE); Kortwig, Carsten, 42929 Wermeleskirchen (DE); Urbaniak, Andreas, 48153 Münster (DE)
(74) Vertreter: Delphi France SAS

(56) Entgegenhaltungen:
- EP-A2- 0 893 857
- DE-A1- 10 239 018
- DE-A1- 10 357 275
- DE-B- 1 056 221
- DE-U1- 20 319 011
- FR-A- 2 478 884
- US-A- 5 954 533
- US-A1- 2002 031 934
- US-A1- 2004 235 347

## Beschreibung

Die Erfindung betrifft einen Steckverbinder mit einem Gehäuse, welches eine Aufnahme für wenigstens ein elektrisches Anschlusselement mindestens eines mit dem Gehäuse zu verbindenden Flachleiters aufweist.

Ein derartiger Steckverbinder ist grundsätzlich bekannt. Als problematisch erweist sich die Abdichtung eines solchen Steckverbinders, weshalb eine mit dem Steckverbinder verbundene Flachleitung nicht ohne weiteres in einem Nassbereich eingesetzt werden kann. Ein besonderes Problem stellt außerdem die Abdichtung eines Steckverbinders für mehrere Flachleiter dar. Hierbei gestaltet sich nicht nur die Abdichtung der Flachleitungen gegenüber dem Gehäuse, sondern auch die Abdichtung der Flachleitungen untereinander als schwierig.

Bei einem bekannten Verfahren zur Abdichtung eines Flachleiter-Steckverbinders der eingangs genannten Art werden zumindest ein Abschnitt des Gehäuses und ein Abschnitt des mit dem Gehäuse verbundenen Flachleiters mit einem Dichtmaterial, beispielsweise einem Kunststoffmaterial, umspritzt. Dieses Abdichtverfahren erweist sich in der Praxis jedoch als aufwändig und unflexibel, so dass die Abdichtung des Steckverbinders mit einem erhöhten Aufwand hinsichtlich der Fertigungstechnik und somit letztlich der Kosten einhergeht.

Die DE-A-102 39 018 sowie die EP 0 893 857 A2 offenbaren jeweils einen elektrischen Steckverbinder gemäß dem Oberbegriff des Anspruchs 1.

In der Druckschrift DE 203 19 011 U1 ist ein Flachleiterverbinder für abdichtende Anwendungen offenbart, bei dem ein in ein Gehäuse eingeführter Flachleiter durch über und unter dem Flachleiter angeordnete, ein komprimiertes Gel umfassende Dichtungselemente abgedichtet wird. Die Dichtungselemente werden durch eine Abdeckung mit Druck beaufschlagt.

Der Erfindung liegt die Aufgabe zugrunde, einen mit reduziertem wirtschaftlichen Aufwand abdichtbaren Flachleiter-Steckverbinder zu schaffen.

Zur Lösung der Aufgabe ist ein Steckverbinder mit den Merkmalen des Anspruchs 1 vorgesehen.

Der erfindungsgemäße Steckverbinder umfasst ein Gehäuse, welches eine Aufnahme für wenigstens ein elektrisches Anschlusselement mindestens zwei mit dem Gehäuse zu verbindender Flachleiter und eine Aufnahme für ein Dichtmittel aufweist, wobei die Dichtmittelaufnahme derart ausgebildet ist, dass ein zum Abdichten des Steckverbinders in die Dichtmittelaufnahme eingebrachtes Dichtmittel jeden der mit dem Gehäuse verbundenen Flachleiter vollständig umgeben kann, und wobei an einer die Dichtmittelaufnahme begrenzenden Wand des Gehäuses Haftelemente für das in die Dichtmittelaufnahme eingebrachte Dichtmittel ausgebildet sind.

Die in dem erfindungsgemäßen Steckverbinder ausgebildete Dichtmittelaufnahme ist zur Aufnahme eines fließfähigen Dichtmittels vorgesehen, welches beispielsweise in die Dichtmittelaufnahme eingegossen oder eingespritzt wird. Zum Abdichten des Steckverbinders, d.h. zum Einbringen des Dichtmittels in die Dichtmittelaufnahme, ist somit nur eine dosierbare Spritz- oder Gießvorrichtung für das Dichtmittel erforderlich. Durch das Eingießen bzw. Einspritzen des Dichtmittels in die Dichtmittelaufnahme wird ein einstufiges Dichtsystem, d.h. ein in einem einzigen Arbeitsgang realisierbares Dichtsystem geschaffen. Der erfindungsgemäße Steckverbinder lässt sich folglich mit einem reduzierten wirtschaftlichen Aufwand abdichten.

Das verwendete Dichtmittel sollte dabei derart beschaffen und insbesondere derart zähflüssig sein, dass es sich beim Einbringen in die Dichtmittelaufnahme gleichmäßig in der Dichtmittelaufnahme verteilen und diese zumindest annähernd vollständig ausfüllen kann, ohne dabei in die Anschlusselementaufnahme einzudringen. Ein Dichtmittel mit einer honigartigen Konsistenz ist z.B. besonders geeignet. Als Dichtmaterialien kommen beispielsweise Silikon oder Polyurethan (PUR) in Frage.

Die Haftelemente dienen dazu, die Haftung eines in die Dichtmittelaufnahme eingebrachten Dichtmittels an der die Dichtmittelaufnahme begrenzenden Wand zu verbessern, vorzugsweise indem sie eine Vergrößerung der Wandoberfläche bewirken.

Auf diese Weise wird dem Dichtmittel eine Stand- bzw. Haftungsfläche bereitgestellt, die ausreichend groß ist, um eine einwandfreie Dichtungsfunktion des Dichtmittels während der Lebenszeit, für die der Steckverbinder ausgelegt ist, zu gewährleisten.

Des Weiteren trägt die durch die Haftelemente vergrößerte Stand- bzw. Haftungsfläche dazu bei, ein unbeabsichtigtes Herausfließen eines in die Dichtmittelaufnahme eingebrachten Dichtmittels aus der Dichtmittelaufnahme heraus und insbesondere ein Eindringen des Dichtmittels in die Anschlusselementaufnahme zu verhindern.

Die Halteelemente bewirken außerdem, dass der an der Gehäusewand anhaftende Teil eines in die Dichtmittelaufnahme eingebrachten Dichtmittels einen entlang der Wand verlaufenden Dichtmittelrahmen bildet, an dem sich ein stegartiger Dichtmittelabschnitt, welcher zwischen zwei sich durch die Dichtmittelaufnahme hindurch erstreckenden Flachleitern verläuft, wirksam abstützen kann.

Ein in die Dichtmittelaufnahme des erfindungsgemäßen Steckverbinders eingebrachtes Dichtmittel erfüllt somit nicht nur eine optimale Abdichtfunktion, sondern auch eine optimale Zugentlastungsfunktion. Darüber hinaus wird durch das Umgeben eines mit dem Steckverbinder verbundenen Flachleiters mit Dichtmittel die Gefahr eines Abscherens des Steckverbinders von dem Flachleiter, insbesondere das Abscheren in einem Winkel zum Steckverbinder, reduziert.

Im Ergebnis ermöglicht der erfindungsgemäße Flachleiter-Steckverbinder also eine besonderes einfache und kostengünstige Abdichtung, wobei durch das Zusammenwirken von Steckverbinder und Dichtmittel nicht nur eine dauerhaft verlässige Dichtwirkung, sondern auch eine optimale Zugentlastung sowie ein verbesserter Abscherschutz geschaffen wird.

Vorteilhafte Ausbildungen der Erfindung sind den Unteransprüchen, der Beschreibung und der Zeichnung zu entnehmen.

Gemäß einer bevorzugten Ausführungsform umfassen die Haftelemente eine Vielzahl von Rippen, die an einer Innenseite der die Dichtmittelaufnahme begrenzenden Wand ausgebildet sind und in die Dichtmittelaufnahme hineinragen. Die rippenartige Ausbildung der Haftelemente führt auf besonders einfache und wirkungsvolle Weise zu einer Vergrößerung der Fläche der die Dichtmittelaufnahme begrenzenden Gehäusewand. Bei einer entsprechenden Ausrichtung erleichtern die Rippen darüber hinaus das Einbringen eines Dichtmittels in die Dichtmittelaufnahme sowie die Verteilung des Dichtmittels in der Dichtmittelaufnahme.

Vorteilhafterweise sind die Haftelemente über den Umfang der Dichtmittelaufnahme verteilt angeordnet. Dadurch wird entlang des gesamten Umfangs der Dichtmittelaufnahme eine vergrößerte Stand- bzw. Haftungsfläche für ein in die Dichtmittelaufnahme eingebrachtes Dichtmittel bereitgestellt und somit letztlich eine noch bessere Haftung des Dichtmittels an dem Steckverbindergehäuse erreicht.

Die Abstände zwischen benachbarten Haftelementen sind bevorzugt an die Abmessungen der Dichtmittelaufnahme, an die Abmessungen eines mit dem Gehäuse zu verbindenden Flachleiters und/oder an die Fließeigenschaften des verwendeten Dichtmittels angepasst. Dabei kann der Abstand zwischen allen benachbarten Haftelementen grundsätzlich konstant sein.

Vorzugsweise ist der Abstand zwischen benachbarten Haftelementen entlang einer ersten Seite der Dichtmittelaufnahme jedoch von dem Abstand zwischen benachbarten Haftelementen entlang einer zweiten Seite der Dichtmittelaufnahme verschieden. Beispielsweise kann der Abstand zwischen benachbarten Haftelementen entlang einer Breitseite der Dichtmittelaufnahme geringer als der Abstand entlang einer Schmalseite der Dichtmittelaufnahme sein.

Gemäß einer weiteren Ausführungsform erstrecken sich die Haftelemente parallel zu einer Sollerstreckungsrichtung des Flachleiters in der Dichtmittelaufnahme. Die Haftelemente können zum Beispiel in die Richtung weisen, in welcher der Flachleiter in das Steckverbindergehäuse eintritt.

Die Höhe der Haftelemente kann in Richtung einer Längsrichtung der Haftelemente variieren und insbesondere in Richtung der Anschlusselementaufnahme zunehmen. Dadurch wird zum einen das Einführen des Flachleiters in das Steckverbindergehäuse erleichtert und zum anderen eine noch bessere Haftung eines in die Dichtmittelaufnahme eingebrachten Dichtmittels an dem Steckverbindergehäuse erreicht.

Gemäß einer weiteren Ausführungsform sind an zumindest einer Seite, insbesondere einer Breitseite, der Dichtmittelaufnahme wenigstens zwei Reihen von Haftelementen vorgesehen. Dadurch kann die Haftung eines in die Dichtmittelaufnahme eingebrachten Dichtmittels an dem Steckverbindergehäuse weiter verbessert werden.

Vorteilhafterweise sind die Haftelemente der einen Reihe zu den Haftelementen der anderen Reihe versetzt angeordnet. Auf diese Weise wird eine noch bessere Haftung eines in die Dichtmittelaufnahme eingebrachten Dichtmittels an dem Steckverbindergehäuse erreicht.

Beispielsweise können die Haftelemente der einen Reihe zu den Haftelementen der anderen Reihe in einer Längsrichtung der Haftelemente gesehen und/oder quer zu der Längsrichtung der Haftelemente gesehen versetzt sein.

Weiterer Gegenstand der Erfindung ist außerdem ein Verfahren gemäß Anspruch 10 zum Abdichten eines Flachleiter-Steckverbinders.

Nachfolgend wird die Erfindung rein beispielhaft anhand einer vorteilhaften Ausführungsform unter Bezugnahme auf die Zeichnung beschrieben. Es zeigen:
- Fig. 1: eine perspektivische Ansicht der Vorderseite eines erfindungsgemäßen Steckverbinders mit zwei in den Steckverbinder eingeführten Flachleitern;
- Fig. 2: eine perspektivische Ansicht der Rückseite des Steckverbinders von Fig. 1;
- Fig. 3: eine perspektivische Ansicht der Rückseite des Steckverbinders von Fig. 1 ohne Flachleiter;
- Fig. 4: die Flachleiter von Fig. 1 mit einem die Flachleiter umgebenden Dichtmittel; und
- Fig. 5: eine Querschnittsansicht des Steckverbinders von Fig. 1 mit einem in den Steckverbinder eingeführten Fachleiter.

In den Figuren ist ein erfindungsgemäßer Flachleiter-Steckverbinder 10 dargestellt, welcher zur Anbringung an zwei Flachleitern 12 vorgesehen ist. Grundsätzlich ist es jedoch auch möglich, den Steckverbinder 10 für eine andere Anzahl von Flachleitern 12 auszulegen. Der Steckverbinder 10 umfasst ein Gehäuse 14 mit einer im Wesentlichen quaderförmigen Grundform.

Wie Fig. 1 zu entnehmen ist, treten die Flachleiter 12 an einer Rückseite 16 des Gehäuses 14 in einer zur Steckrichtung 18 des Steckverbinders 10 parallelen Richtung in das Gehäuse 14 ein. Dabei weisen die Flachleiter 12 einen gewissen Abstand zueinander auf.

Die der Rückseite 16 gegenüberliegende Vorderseite 20 des Gehäuses 14 ist so ausgebildet, dass der Steckverbinder 10 mit einem nicht dargestellten, komplementär ausgebildeten Steckverbinder gekoppelt werden kann.

In einem vorderen Abschnitt des Steckverbinders 10 ist eine Aufnahme 22 für elektrische Anschlusselemente 24 angeordnet, die an den Flachleitern 12 angebracht sind (Fig. 1 und 5). Die Anschlusselementaufnahme 22 umfasst mehrere Reihen von Kavitäten 26, wobei die Anzahl der Reihen an die Anzahl der Flachleiter 12 und die Anzahl der Kavitäten 26 einer Reihe an die Anzahl der Anschlusselemente 24 eines Flachleiters 12 angepasst ist.

In Fig. 5 ist ein in der Aufnahme 22 aufgenommenes Anschlusselement 24 eines Flachleiters 12 dargestellt. Das Anschlusselement 24 umfasst einen Anschlussabschnitt 28 zur Verbindung des Anschlusselements 24 mit einer elektrischen Leitung des Flachleiters 12. Im vorliegenden Ausführungsbeispiel ist der Anschlussabschnitt 28 als ein mehrere Crimplaschen 30 aufweisender Crimpabschnitt ausgebildet.

Der Anschlussabschnitt 28 geht in einen Kontaktabschnitt 32 des Anschlusselements 24 über, welcher eine elektrische Verbindung des Anschlusselements 24 mit einem komplementär ausgebildeten Anschlusselement ermöglicht. Im vorliegenden Ausführungsbeispiel ist der Kontaktabschnitt 32 als Buchsenabschnitt ausgebildet. Der Kontaktabschnitt 32 ist in einer Kavität 26 der Anschlusselementaufnahme 22 gelagert.

In einem hinteren Abschnitt des Steckverbindergehäuses 14 ist eine Aufnahme 34 für ein zum Abdichten des Steckverbinders 10 vorgesehenes Dichtmittel 36 ausgebildet. Die Dichtmittelaufnahme 34 geht in eine Eintrittsöffnung des Gehäuses 14 für die Flachleiter 12 über, die Dichtmittelaufnahme 34 ist mit anderen Worten also zur Rückseite 16 des Gehäuses 14 hin offen.

In Steckrichtung 18 gesehen weist die Dichtmittelaufnahme 34 einen im Wesentlichen rechteckigen Querschnitt auf, wobei sowohl die Breite als auch die Höhe der Dichtmittelaufnahme 34 jeweils größer als die Breite der Flachleiter 12 und der Abstand zwischen den voneinander abgewandten Außenseiten 41 der Flachleiter 12 ist. Die Dichtmittelaufnahme 34 begrenzende Wandabschnitte 38, 40 des Gehäuses 14 weisen also einen gewissen Abstand zu den Flachleitern 12 auf.

Die Dichtmittelaufnahme 34 reicht etwa bis an die hinteren Enden der elektrischen Anschlusselemente 24 heran, d.h. also etwa bis zu einem Bereich, in dem die Flachleiter 12 in die Anschlusselemente 24 übergehen.

Das Abdichten des Steckverbinders 10 erfolgt erfindungsgemäß durch Einspritzen oder Eingießen eines zähflüssigen Dichtmittels 36 in die Dichtmittelaufnahme 34, nachdem der Steckverbinder 10 an den Flachleitern 12 angebracht wurde.

Das Dichtmittel 36 sollte dabei so fließfähig sein, dass es sich nicht nur problemlos in die Dichtmittelaufnahme 34 einspritzen bzw. eingießen lässt, sondern dass es die Dichtmittelaufnahme 34 auch gleichmäßig und im Wesentlichen vollständig ausfüllt und dabei beide Flachleiter 12 jeweils vollständig umgibt, d.h. also auch in den Zwischenraum zwischen den Flachleitern 12 eindringt.

Gleichzeitig sollte das Dichtmittel 36 so zähflüssig sein, dass es weder an der Rückseite 16 des Gehäuses 14 wieder aus dem Steckverbinder 10 herausläuft, noch in den vorderen Abschnitt des Steckverbinders 10 und insbesondere in die Kavitäten 26 der Anschlusselementaufnahme 22 eindringt.

Als Material für das Dichtmittel 36 kommt beispielsweise Silikon oder Polyurethan (PUR) mit einer etwa honigartigen Konsistenz in Frage.

Wie Fig. 2, 3 und 5 zu entnehmen ist, sind an den die Dichtmittelaufnahme 34 begrenzenden Wandabschnitten 38, 40 des Gehäuses 14 eine Vielzahl von sich in Steckrichtung 18 erstreckenden Rippen 42, 44, 46 ausgebildet.

Eine erste Gruppe von Rippen 42 ist entlang den die Breitseiten der Dichtmittelaufnahme 34 begrenzenden Wandabschnitten 38 verteilt angeordnet, während eine zweite Gruppe von Rippen 44 entlang den die Schmalseiten der Dichtmittelaufnahme 34 begrenzenden Wandabschnitten 40 verteilt angeordnet ist. Dabei weisen die Rippen 42 der ersten Gruppe einen geringeren Abstand zueinander auf als die Rippen 44 der zweiten Gruppe.

Eine dritte Gruppe von Rippen 46 ist bezüglich der Rippen 42 der ersten Gruppe in Steckrichtung 18 gesehen so weit nach vorne versetzt, dass sie in einem Bereich verlaufen, in welchem die Anschlussabschnitte 28 der elektrischen Anschlusselemente 24 der mit dem Steckverbinder 10 verbundenen Flachleiter 12 zu liegen kommen (Fig. 5). Die Rippen 46 der dritten Gruppe tragen somit zu einer sicheren Lagerung der elektrischen Anschlusselemente 24 in einem hinter den Kavitäten 26 gelegenen Bereich bei. Wie Fig. 5 zu entnehmen ist, erstreckt sich die Dichtmittelaufnahme 34 lediglich teilweise in den Bereich der Rippen 46 der dritten Gruppe.

Wie Fig. 3 zeigt, sind die Rippen 46 der dritten Gruppe bezüglich der Rippen 42 der ersten Gruppe sowohl in Steckrichtung 18 gesehen, als auch quer zur Steckrichtung 18 gesehen versetzt, und zwar nicht nur parallel zur Schmalseite der Dichtmittelaufnahme 34, d.h. also nach innen, sondern auch parallel zur Breitseite der Dichtmittelaufnahme 34, so dass jede Rippe 46 der dritten Gruppe zwischen zwei Rippen 42 der ersten Gruppe angeordnet ist.

Die Rippen 42, 44, 46 bilden Haftelemente für das in die Dichtmittelaufnahme 34 eingebrachte Dichtmittel 36 und dienen dazu, die Oberfläche der die Dichtmittelaufnahme 34 begrenzenden Wandabschnitte 38, 40 zu vergrößern. Auf diese Weise wird dem in die Dichtmittelaufnahme 34 eingebrachten Dichtmittel 36 eine vergrößerte Stand- bzw. Haftungsfläche bereitgestellt. Durch die vergrößerte Stand- bzw. Haftungsfläche kann die Dichtungsfunktion des Dichtmittels 36 dauerhaft zuverlässig sichergestellt werden.

Darüber hinaus tragen die Rippen 42, 44, 46 dazu bei, zu verhindern, dass das in die Dichtmittelaufnahme 34 eingebrachte Dichtmittel 36 in den vorderen Abschnitt des Steckverbinders 10 und insbesondere in die Kavitäten 26 der Anschlusselementaufnahme 22 fließen kann. Wie Fig. 5 zu entnehmen ist, dringt das Dichtmittel 36 optimalerweise gerade so tief in die Dichtmittelaufnahme 34 ein, dass es die Rippen 46 der dritten Gruppe lediglich im Bereich ihrer hinteren Rippenenden 48 umgibt.

Die äußere Form, die ein in die Dichtmittelaufnahme 34 eingebrachtes und die zwei Flachleiter 12 umgebendes Dichtmittel 36 annimmt, ist in Fig. 4 dargestellt. Deutlich zu erkennen sind hier durch die Rippen 42, 44, 46 in dem Dichtmittel 36 erzeugte Einkerbungen 50.

Wie bereits erwähnt wurde, bewirken die Rippen 42, 44, 46 eine verbesserte Haftung des in die Dichtmittelaufnahme 34 eingebrachten Dichtmittels 36 an den Wandabschnitten 38, 40 des Gehäuses 14. Der entlang den Wandabschnitten 38, 40 verlaufende Teil des Dichtmittels 36, d.h. also der die Flachleiter 12 außen umgebende Teil des Dichtmittels 36, bildet dabei einen an dem Gehäuse 14 anhaftenden Dichtmittelrahmen, an dem sich ein zwischen den Flachleitern 12 erstreckender stegförmiger Abschnitt des eingebrachten Dichtmittels 36 abstützen kann.

Durch den Dichtmittelrahmen und den stegförmigen Abschnitt des eingebrachten Dichtmittels 36 ist jeder Flachleiter 12 vollständig von Dichtmittel 36 umgeben und somit dauerhaft zuverlässig abgedichtet. Darüber hinaus verleiht der außen um die Flachleiter 12 herumlaufende Dichtmittelrahmen dem sich zwischen den Flachleitern 12 erstreckenden Dichtmittelsteg eine besondere Stabilität, die dazu beiträgt, dass das Dichtmaterial 36 eine optimale Zugentlastungsfunktion erfüllt.

### Bezugszeichenliste

- 12: 10 Steckverbinder Flachleiter
- 14: Gehäuse
- 16: Rückseite
- 18: Steckrichtung
- 20: Vorderseite
- 22: Aufnahme
- 24: Anschlusselement
- 26: Kavität
- 28: Anschlussabschnitt
- 30: Crimplasche
- 32: Kontaktabschnitt
- 34: Aufnahme
- 36: Dichtmittel
- 38: Wandabschnitt
- 40: Wandabschnitt
- 41: Außenseite
- 42: Rippe
- 44: Rippe
- 46: Rippe
- 48: Rippenende
- 50: Einkerbung

## Patentansprüche

1. Steckverbinder (10) mit einem Gehäuse (14), welches eine Aufnahme (22) für wenigstens ein elektrisches Anschlusselement (24) mindestens eines mit dem Gehäuse (14) zu verbindenden Flachleiters (12) und eine Aufnahme (34) für ein Dichtmittel (36) aufweist, wobei die Dichtmittelaufnahme (34) derart ausgebildet ist, dass ein zum Abdichten des Steckverbinders (10) in die Dichtmittelaufnahme (34) eingebrachtes Dichtmittel (36) jeden der mit dem Gehäuse (14) verbundenen Flachleiter (12) vollständig umgeben kann, und an einer der Dichtmittelaufnahme (34) begrenzenden Wand (38, 40) des Gehäuses (14) Haftelemente (42, 44, 46) für das in die Dichtmittelaufnahme (34) eingebrachte Dichtmittel (36) ausgebildet sind, **dadurch gekennzeichnet, dass** die Anzahl der mit dem Gehäuse (14) zu verbindenden Flachleiter (12) mindestens zwei beträgt und die Haftelemente (42, 44, 46) sich in eine Steckrichtung (18) des Steckverbinders (10) erstrecken.

2. Steckverbinder (10) nach Anspruch 1,
**dadurch gekennzeichnet,**
**dass** die Haftelemente eine Vielzahl von Rippen (42, 44, 46) umfassen, die an einer Innenseite der die Dichtmittelaufnahme (34) begrenzenden Wand (38, 40) ausgebildet sind und in die Dichtmittelaufnahme (34) hineinragen.

3. Steckverbinder (10) nach Anspruch 1 oder 2,
**dadurch gekennzeichnet,**
**dass** die Haftelemente (42, 44, 46) über den Umfang der Dichtmittelaufnahme (34) verteilt angeordnet sind.

4. Steckverbinder (10) nach einem der vorherigen Ansprüche,
**dadurch gekennzeichnet,**
**dass** der Abstand zwischen benachbarten Haftelementen (42) einer ersten Seite der Dichtmittelaufnahme (34) von dem Abstand zwischen benachbarten Haftelementen (44) einer zweiten Seite der Dichtmittelaufnahme (34) verschieden ist.

5. Steckverbinder (10) nach einem der vorherigen Ansprüche,
**dadurch gekennzeichnet,**
**dass** sich die Haftelemente (42, 44, 46) parallel zu einer Sollerstreckungsrichtung der Flachleiter (12) in der Dichtmittelaufnahme (34) erstrecken.

6. Steckverbinder (10) nach einem der vorherigen Ansprüche,
**dadurch gekennzeichnet,**
**dass** die Höhe der Haftelemente (42, 44, 46) in Richtung einer Längsrichtung der Haftelemente (42, 44, 46) variiert und insbesondere in Richtung der Aufnahme (22) für das elektrische Anschlusselement (24) der Flachleiter (12) zunimmt.

7. Steckverbinder (10) nach einem der vorherigen Ansprüche,
**dadurch gekennzeichnet,**
**dass** an zumindest einer Seite, insbesondere einer Breitseite, der Dichtmittelaufnahme (34) wenigstens zwei Reihen von Haftelementen (42, 46) vorgesehen sind.

8. Steckverbinder (10) nach Anspruch 7,
**dadurch gekennzeichnet,**
**dass** die Haftelemente (42) der einen Reihe zu den Haftelementen (46) der anderen Reihe versetzt angeordnet sind.

9. Steckverbinder (10) nach Anspruch 7 oder 8,
**dadurch gekennzeichnet,**
**dass** die Haftelemente (42) der einen Reihe zu den Haftelementen (46) der anderen Reihe in einer Längsrichtung der Haftelemente (42, 46) gesehen und/oder quer zu der Längsrichtung der Haftelemente (42, 46) gesehen versetzt sind.

10. Verfahren zum Abdichten eines Steckverbinders (10), nach einem der vorherigen Ansprüche, bei dem mindestens zwei Flachleiter (12) mit einem Gehäuse (14) des Steckverbinders (10) derart verbunden werden, dass sich die Flachleiter (12) durch eine in dem Gehäuse (14) vorgesehene Aufnahme (34) für ein Dichtmittel (36) hindurch erstrecken, und das Dichtmittel (36) zum Abdichten des Steckverbinders (10) in die Dichtmittelaufnahme (34) eingebracht, insbesondere eingespritzt oder eingegossen, wird, um die Flachleiter (12) vollständig mit Dichtmittel (36) zu umgeben und die Dichtmittelaufnahme (34) zumindest annähernd vollständig mit Dichtmittel (36) auszufüllen.

## Claims

1. A connector (10) with a housing (14) having a receptacle (22) for at least one electrical connection element (24) of at least one flat conductor (12) to be connected to the housing (14), and a receptacle (34) for a sealant (36), wherein the sealant receptacle (34) is configured such that a sealant (36) introduced into the sealant receptacle (34) for sealing the connector (10) can completely surround each of the flat conductors (12) connected to the housing (14), and wherein on a wall (38, 40) of the housing (14) delimiting the sealant receptacle (34), attachment elements (42, 44, 46) are provided for the sealant (36) introduced into the sealant receptacle (34),
**characterized in that**
the number of flat conductors (12) to be connected to the housing (14) is at least two and the attachment elements (42, 44, 46) extend in a connection direction (18) of the connector (10).

2. A connector (10) according to claim 1,
**characterized in that**
the attachment elements include a plurality of ribs (42, 44, 46) formed on an inner side of the wall (38, 40) delimiting the sealant receptacle (34) and extend into the sealant receptacle (34).

3. A connector (10) according to claim 1 or 2,
**characterized in that**
the attachment elements (42, 44, 46) are distributed over the circumference of the sealant receptacle (34).

4. A connector (10) according to one of the preceding claims,
**characterized in that**
the distance between adjacent attachment elements (42) of a first side of the sealant receptacle (34) is different from the distance between adjacent attachment elements (44) of a second side of the sealant receptacle (34).

5. A connector (10) according to one of the preceding claims,
**characterized in that**
the attachment elements (42, 44, 46) extend parallel to a predetermined direction of extension of the flat conductor (12) in the sealant receptacle (34).

6. A connector (10) according to one of the preceding claims,
**characterized in that**
the height of the attachment elements (42, 44, 46) varies in the direction of a longitudinal direction of the attachment elements (42, 44, 46) and in particular increases towards the receptacle (22) for the electrical connection element (24) of the flat conductor (12).

7. A connector (10) according to one of the preceding claims,
**characterized in that**
at least two rows of attachment elements (42, 46) are provided on at least one side, in particular a long side, of the sealant receptacle (34).

8. A connector (10) according to claim 7,
**characterized in that**
the attachment elements (42) of the one row are arranged offset from the attachment elements (46) of the other row.

9. A connector (10) according to claim 7 or 8,
**characterized in that**
the attachment elements (42) of the one row are arranged offset from the attachment elements (46) of the other row in a longitudinal direction of the attachment elements (42, 46) and/or transverse to the longitudinal direction of the attachment elements (42, 46).

10. A method for sealing a connector (10) according to one of the preceding claims, wherein at least two flat conductors (12) are connected to a housing (14) of the connector (10) such that the flat conductors (12) extend through a receptacle (34) for a sealant (36) provided in the housing (14), and the sealant (36) for sealing the connector (10) is introduced, in particular injected or molded, into the sealant receptacle (34) to completely surround the flat conductors (12) with sealant (36) and to fill the sealant receptacle (34) at least almost completely with sealant (36).

## Revendications

1. Connecteur à enfichage (10) comportant un boîtier (14) qui présente un logement (22) pour au moins un élément de raccordement électrique (24) d'au moins un conducteur plat (12) à connecter au boîtier (14) et un logement (34) pour un moyen d'étanchéité (36), le logement (34) pour le moyen d'étanchéité étant réalisé de telle sorte qu'un moyen d'étanchéité (36) introduit dans le logement (34) pour étancher le connecteur à enfichage (10) peut entourer complètement chacun des conducteurs plats (12) reliés au boîtier (14), et des éléments d'adhésion (42, 44, 46) pour le moyen d'étanchéité (36) introduit dans le logement (34) sont réalisés sur une paroi (38, 40) du boîtier (14) délimitant le logement (34),
**caractérisé en ce que**
le nombre des conducteurs plats (12) à relier au boitier (14) est au moins de deux et les éléments d'adhésion (42, 44, 46) s'étendent dans une direction d'enfichage (18) du connecteur à enfichage (10).

2. Connecteur à enfichage (10) selon la revendication 1,
**caractérisé en ce que**
les éléments d'adhésion comprennent une multitude de nervures (42, 44, 46) qui sont réalisées sur une face intérieure de la paroi (38, 40) délimitant le logement (34) et qui pénètrent dans le logement (34).

3. Connecteur à enfichage (10) selon la revendication 1 ou 2,
**caractérisé en ce que**
les éléments d'adhésion (42, 44, 46) sont agencés en étant répartis sur la périphérie du logement (34).

4. Connecteur à enfichage (10) selon l'une des revendications précédentes,
**caractérisé en ce que**
la distance entre des éléments d'adhésion voisins (42) sur un premier côté du logement (34) diffère de la distance entre des éléments d'adhésion voisins (44) sur un second côté du logement (34).

5. Connecteur à enfichage (10) selon l'une des revendications précédentes,
**caractérisé en ce que**
les éléments d'adhésion (42, 44, 46) s'étendent parallèlement à une direction d'extension de consigne des conducteurs plats (12) dans le logement (34).

6. Connecteur à enfichage (10) selon l'une des revendications précédentes,
**caractérisé en ce que**
la hauteur des éléments d'adhésion (42, 44, 46) varie dans le sens d'une direction longitudinale des éléments d'adhésion (42, 44, 46) et en particulier en direction du logement (22) pour l'élément de raccordement électrique (24) des conducteurs plats (12).

7. Connecteur à enfichage (10) selon l'une des revendications précédentes,
**caractérisé en ce que**
au moins deux rangées d'éléments d'adhésion (42, 46) sont prévues sur au moins un côté, en particulier sur un grand côté, du logement (34).

8. Connecteur à enfichage (10) selon la revendication 7,
**caractérisé en ce que**
les éléments d'adhésion (42) de l'une des rangées sont agencés en décalage par rapport aux éléments d'adhésion (46) de l'autre rangée.

9. Connecteur à enfichage (10) selon la revendication 7 ou 8,
**caractérisé en ce que**
les éléments d'adhésion (42) de l'une des rangées sont agencés en décalage par rapport aux éléments d'adhésion (46) de l'autre rangée, vus dans une direction longitudinale des éléments d'adhésion (42, 46) et/ou vus transversalement à la direction longitudinale des éléments d'adhésion (42, 46).

10. Procédé pour étancher un connecteur à enfichage (10) selon l'une des revendications précédentes,
dans lequel on relie au moins deux conducteurs plats (12) à un boîtier (14) du connecteur à enfichage (10) de telle sorte que les conducteurs plats (12) s'étendent à travers un logement (34) prévu dans le boîtier (14) et destiné à un moyen d'étanchéité (36), et on introduit, en particulier par injection ou par coulée, le moyen d'étanchéité (36) dans le logement (34) pour étancher le connecteur à enfichage (10), afin d'entourer complètement les conducteurs plats (12) par le moyen d'étanchéité (36) et de remplir au moins approximativement complètement le logement (34) par le moyen d'étanchéité (36).
